# EUROPÄISCHE PATENTSCHRIFT

(11) **EP 2 093 356 B1**
(45) Veröffentlichungstag und Bekanntmachung des Hinweises auf die Patenterteilung: **18.09.2013**
(21) Anmeldenummer: 09152510.5
(22) Anmeldetag: 11.02.2009
(51) Int. Cl.: E05B 63/00, E05B 17/04

(54) **Schloss mit einer verbesserten Schließmechanik**
Lock with an improved lock mechanism
Serrure à mécanisme de verrouillage amélioré

(30) Priorität: 15.02.2008 DE 102008009511
(43) Veröffentlichungstag der Anmeldung: 26.08.2009
(73) Patentinhaber: Dorma GmbH + Co. KG, 58256 Ennepetal (DE)
(72) Erfinder: Lundberg, Lars, 11349, Stockholm (SE)
(74) Vertreter: Vogel, Andreas

(56) Entgegenhaltungen:
- WO-A1-95/08040
- BE-A- 350 221
- DE-A1- 2 525 771
- NL-A- 7 416 197

## Beschreibung

Die vorliegende Erfindung betrifft ein Schloss mit einem Schlossgehäuse, dass einen Stulp aufweist, wobei innerhalb des Schlossgehäuses eine Schließmechanik mit einem Riegel aufgenommen ist, der zwischen einer ersten Position, in der sich der Riegel zum Verschließen des Schlosses aus dem Stulp heraus erstreckt, wobei der Riegel in eine zweite Position verschiebbar ist, in der der Riegel in den Stulp zurückgezogen ist, um das Schloss zu öffnen, wobei die Schließmechanik ein Übertragungselement umfasst, das drehbar innerhalb des Schlossgehäuses aufgenommen ist und zur Wechselwirkung mit dem Riegel ausgebildet ist, um den Riegel zwischen der ersten und der zweiten Position zu bewegen, wobei die Wechselwirkung zwischen dem Riegel und dem Übertragungselement zumindest ein Getriebeelement umfasst, dass sich in einer Bewegungsachse erstreckt.

Diese Art von Schlössern ist aus dem Dokument NL 7 416 197 A bekannt und beispielsweise dazu ausgeführt, um als Türschlösser oder jede weitere Anwendung mit einer Tür oder einem Deckelelement verwendet zu werden, wobei derartige Schlösser in einem Türblatt aufgenommen werden können, oder die zum Gebrauch in Trennwänden ausgeführt sind, um Teile eines Raumes abzutrennen, oder die für kleinere Anwendungen in Schubladen oder verschiedenen Verschlussanwendungen zwischen einem Deckel und einem Gehäuse vorgesehen sind, um den Deckel auf dem Gehäuse zu verschließen.

Schlösser dieser Art umfassen ein Schlossgehäuse, in dem eine Schließmechanik aufgenommen ist. Der Teil des Schlossgehäuses, der den äußeren Teil bildet, wenn das Schloss innerhalb eines Türblattes eingelassen ist, wird als Stulp bezeichnet. Das Schloss weist einen Riegel auf, der dazu vorgesehen ist, in eine weitere Platte einzugreifen, die in gegenüberliegender Position des Stulpes im Türrahmen angeordnet ist. Durch eine Drehung des Übertragungselementes, beispielsweise mit einem Schließzylinder, der Teil der Schließmechanik ist, kann der Riegel zwischen einer ersten Position und einer zweiten Position verschoben werden. In der ersten Position erstreckt sich der Riegel aus dem Stulp heraus und erstreckt sich in das Schließblech. In dieser Position erstreckt sich der Riegel in den Türrahmen und die Tür ist verschlossen. In der zweiten Position kann der Riegel in den Stulp zurückgezogen werden, und der Riegel weist eine Freigabeposition auf, um das Türblatt zu öffnen. Das Übertragungselement kann auf verschiedene Weise gedreht werden, wobei ein Schließzylinder gewöhnlich verwendet wird, um mit dem Übertragungselement zusammenzuwirken, und der Schließzylinder kann durch die manuelle Drehung eines Schlüssels gedreht werden.

Eine Schließmechanik gemäß dem Stand der Technik kann verschiedene mechanische Elemente zur Übertragung der Drehung des Übertragungselementes in eine lineare Bewegung des Riegels umfassen. Eine technische Lösung zur Ausführung der Wechselwirkung zwischen dem Übertragungselement und dem Riegel kann durch einen Eingriff eines Zahnrades in eine Zahnstange realisiert werden, wobei das Zahnrad und das Übertragungselement als Einzelteil ausgeführt sind. Die Zahnstange kann ein Teil des Riegels sein, um die Anzahl der Einzelteile zu minimieren. Jedoch muss nachteilhafterweise das Übertragungselement mehrere Male gedreht werden, um den Riegel zwischen der ersten und der zweiten Position zu verschieben, um zwischen dem Schließzustand und dem Öffnungszustand der Tür zu wechseln. Weitere technische Lösungen umfassen eine Anzahl von Zahnrädern, jedoch ist diese Ausführung einer Schließmechanik sehr platzintensiv. Um die platzintensive Schließmechanik aufzunehmen, muss das Schlossgehäuse entsprechend der Schließmechanik dimensioniert werden. Insbesondere die Wechselwirkung zwischen dem Übertragungselement und dem Riegel mit verschiedenen Getriebeteilen muss in einem Raum aufgenommen werden, der durch das Schlossgehäuse gebildet wird. Auch wenn die Schließmechanik und damit das Schlossgehäuse durch eine Reduzierung der Größe jedes Teils in der Größe verringert werden kann, wird die Sicherheit und die Zuverlässigkeit nachteilhafterweise ebenfalls reduziert.

Es ist daher die Aufgabe der Erfindung, die oben stehend genannten Nachteile zu verhindern. Insbesondere ist es eine Aufgabe der vorliegenden Erfindung, ein Schlosssystem mit einer verbesserten Schließmechanik zu schaffen, das ein Schlossgehäuse mit einer reduzierten Größe aufweist.

Die Aufgabe wird durch ein Schloss gemäß Anspruch 1 der vorliegenden Erfindung gelöst. Ein bevorzugtes Ausführungsbeispiel der Erfindung ist durch die Unteransprüche angegeben.

Die Erfindung schließt die technische Lehre ein, dass die Bewegungsachse relativ zum Stulp angeschrägt angeordnet ist und einen Schrägungswinkel (α) von 10° bis 80° aufweist, wobei das Getriebeelement für eine Platzersparnis in Richtung der Rückseite des Schossgehäuses geometrisch ausgerichtet ist.

Gemäß der Erfindung umfasst die Schließmechanik ein Getriebeelement, das eine Bewegungsachse aufweist. Die Anzahl der Zähne, die die Zahnstange des Getriebeelementes bilden, sind entlang der Bewegungsachse angeordnet. Gemäß der erfindungsgemäßen Anordnung des Getriebeelementes ist die Bewegungsachse mit einem Schrägungswinkel (α) von 10° bis 80° zum Stulp innerhalb des Schlossgehäuses angeschrägt angeordnet. Das bedeutet, dass zwischen der Bewegungsachse und dem Stulp ein Schrägungswinkel (α) angeordnet ist, der weniger als 90° beträgt. Durch Verwendung der angewinkelten Position des Getriebeelementes ist der vorhandene Raum innerhalb des Schlossgehäuses auf maximale Weise ausgenutzt. Das Getriebeelement kann zwischen zwei Positionen analog zur ersten und zweiten Position des Riegels bewegt werden. Aufgrund der Anschrägung der Richtung erstreckt sich das Getriebeelement in den Raum neben das Übertragungselement, der gewöhnlich als freier Raum ausgebildet ist. Aufgrund dieser maximalen Raumausnutzung kann das Schlossgehäuse größenreduziert werden, da die Wechselwirkung der Schließmechanik kompakter ist und die Dichte der Integration vergrößert werden kann.

Gemäß eines bevorzugten Ausführungsbeispiels beträgt der Schrägungswinkel (α) zwischen dem Stulp und der angeschrägten Bewegungsachse des Getriebeelementes 30° bis 60° und bevorzugt 45°. Wenn der Schrägungswinkel zwischen dem Stulp und der Bewegungsachse 90° beträgt, würde die Verschiebung des Getriebeelementes parallel zur Verschiebung des Riegels verlaufen. In diesem Fall würde der erforderliche Platz der Schließmechanik größer, jedoch würde andererseits der Platzbedarf in Richtung zur Oberseite des Schlossgehäuses vergrößert, wenn die Bewegungsachse sich parallel zum Stulp erstrecken würde. Daher kann der Schrägungswinkel von 45° zwischen der Bewegungsachse und dem Stulp als Optimum angesehen werden, um den Raumbedarf zu verringern.

Gemäß eines weiteren Ausführungsbeispiels weist die Wechselwirkung zwischen dem Riegel und dem Übertragungselement zumindest ein Hebelelement auf, das zwischen dem Getriebeelement und dem Riegel angeordnet ist. Das Hebelelement weist einen Verzahnungsabschnitt zum Eingriff in das Getriebeelement auf. Der Verzahnungsabschnitt ist nach Art eines halben Zahnrades ausgeführt, das ebenso als halber Zahnring bezeichnet werden kann und sogar als Kronenzahnrad ausgeführt sein kann. Die Zähne, die die Zahnstange des Getriebeelementes bilden, greifen in den Verzahnungsabschnitt des Hebelelementes ein. Folglich führt das Hebelelement eine Schwenkbewegung um einen Schwenkbolzen auf, der innerhalb des Schlossgehäuses angeordnet ist, wenn das Getriebeelement linear verschoben wird.

Ferner weist das Hebelelement einen Mitnehmerbolzen zum Eingriff in eine Schlitzverbindungsgeometrie auf, welche innerhalb des Riegels vorgesehen ist. Die Schlitzverbindungsgeometrie ist als eine Art Kulissenführung ausgeführt, wobei der Mitnehmerbolzen innerhalb der Schlitzverbindungsgeometrie verschiebbar ist. Wenn das Getriebeelement in linearer Richtung in der Verschieberichtung verschoben wird, wird das Hebelelement um den Schwenkbolzen verschwenkt. Aufgrund der Schwenkbewegung des Mitnehmerbolzens kann der Riegel zwischen der ersten und der zweiten Position verschoben werden. Aufgrund der Schlitzverbindungsgeometrie als Verbindung zwischen dem Hebelelement und dem Riegel kann die Schwenkbewegung des Hebelelementes in eine Linearbewegung es Riegels überführt werden.

Gemäß eines bevorzugten Ausführungsbeispiels weist das Übertragungselement einen Mitnehmerbolzen auf, wobei das Getriebeelement eine Nutgeometrie aufweist. Der Mitnehmerbolzen des Übertragungselementes ist auf der Planfläche des Übertragungselementes angeordnet. Wenn das Übertragungselement innerhalb des Schlossgehäuses gedreht wird, führt der Mitnehmerbolzen eine Drehbewegung aus. Aufgrund des Eingriffs des Mitnehmerbolzens in die Nutgeometrie im Getriebeelement wird die Drehbewegung des Übertragungselementes in eine Linearbewegung des Getriebeelementes in Richtung der Bewegungsachse überführt. Bezogen auf die Bewegungen wird eine Drehbewegung des Übertragungselementes zunächst in eine Linearbewegung des Getriebeelementes überführt, wobei die Verbindung zwischen dem Getriebeelement und dem Hebelelement die lineare Verschiebung des Getriebeelementes in eine Schwenkbewegung des Hebelelementes überführt. Schließlich wird die Schwenkbewegung des Hebelelementes wieder in eine Linearbewegung des Riegelelementes überführt, wobei die Verbindung zwischen dem Hebelelement und dem Riegelelement als Schlitzverbindungsgeometrie ausgeführt ist, in die der Mitnehmerbolzen eingreift.

Gemäß eines weiteren Ausführungsbeispiels weist das Schlossgehäuse eine Rückwand auf, die gegenüberliegend vom Stulp angeordnet ist. Das Schlossgehäuse besitzt einen rechteckigen Querschnitt, der durch den Stulp auf der ersten vertikal verlaufenden Seite und durch die Rückwand auf der gegenüberliegend vertikal verlaufenden Seite bestimmt ist. Die Rückwand kann als Einzelteil oder als Teil des Schlossgehäuses gebildet sein, das ein gebogenes Bandmaterial umfasst. Der Abstand zwischen dem Stulp und der Rückwand bildet die Einbautiefe, über der das Schloss innerhalb des Türblattes aufgenommen werden muss. Abhängig von der Anwendung des Schlosses ist es wünschenswert, die Tiefe des Schlossgehäuses zu verringern. Folglich muss die gesamte Schließmechanik zwischen dem Stulp und der Rückwand integriert werden. Je kleiner die Schließmechanik ausgeführt werden kann, desto geringer ist der Abstand zwischen dem Stulp und der Rückwand. Im Folgenden wird der Vorteil der angeschrägten Anordnung des Getriebeelementes in Bezug auf den Abstand zwischen dem Stulp und der Rückwand erläutert.

Gemäß der Erfindung wird das Getriebeelement in Richtung zur Rückwand verschoben, wenn der Riegel in die erste Position bewegt wird, in der sich der Riegel aus dem Stulp heraus erstreckt, um das Schloss zu verschließen. Das bedeutet, dass das Getriebeelement in Richtung zur Rückwand bewegt wird, wenn das Übertragungselement gegen den Uhrzeigersinn verdreht wird. In dieser Position führt die Schwenkbewegung des Hebelelementes zu einer Verschiebung des Riegelelementes in die erste Position. Folglich erstreckt sich das Getriebeelement in Richtung zur Rückwand, wenn der Riegel aus dem Stulp herausragt. Gemäß der Erfindung wird die Verschiebung des Getriebeelementes unter dem Schrägungswinkel zum Stulp und folglich unter einem Schrägungswinkel zur Rückwand ausgeführt. Dies führt zu einer geringeren Annäherung des Getriebeelementes an die Rückwand. Das führt zu einer geringeren Entfernung zwischen dem Stulp und der Rückwand und damit zu einer geringeren Größe des gesamten Schlosses.

Vorteilhafterweise ist das Übertragungselement näher an der Rückwand angeordnet als das Getriebeelement in seiner ersten Position. Die Einbautiefe des Schlossgehäuses ist durch die Position des Übertragungselementes und nicht durch die Position des Getriebeelementes bestimmt, wenn der Riegel in der ersten Position zum Schließen des Schlosses angeordnet ist. Der Abstand zwischen dem Übertragungselement und der Rückwand (X) ist so klein wie möglich, und ist nicht durch das Getriebeelement beeinflusst.

Ein weiteres Ausführungsbeispiel des vorliegenden Schlosses kann darin bestimmt sein, das Übertragungselement und das Getriebeelement ebenso wie den Riegel auf einer Basisplatte anzuordnen, welche im Schlossgehäuse montiert ist. Folglich können die Elemente, umfassend das Übertragungselement, das Getriebeelement und den Riegel, als Schließmechanik-Modul ausgebildet werden, das mit der Basisplatte gehandhabt werden kann.

Ein weiteres bevorzugtes Ausführungsbeispiel der vorliegenden Erfindung umfasst ein Ritzel, das zwischen dem Getriebeelement und dem Hebelelement angeordnet ist, wobei das Ritzel innerhalb des Schlossgehäuses drehbeweglich montiert ist und dazu geeignet ist, die Schwenkbewegung des Übertragungselementes während der Verschiebung des Riegelelementes zwischen der ersten und der zweiten Position umzukehren. Durch diese Anordnung kann die Verschiebung des Riegels von der ersten Verschlussposition in die zweite Öffnungsposition durch eine Drehung des Übertragungselementes im Uhrzeigersinn ausgeführt werden. Aufgrund der Tatsache, dass der Schließzylinder, der mit dem Übertragungselement zusammenwirkt, in einigen Ländern über dem Türdrücker angeordnet ist, erfolgt die normale Drehbewegung des Schließzylinders in einer bekannten Richtung, wenn der Riegel in das Schlossgehäuse zurückgezogen wird. Ein Ritzel zwischen dem Getriebeelement und dem Hebelelement führt zu einer Umkehr der Drehbewegung des Hebelelementes, wenn das Getriebeelement in gleicher Richtung bewegt wird. Die Anordnung des zusätzlichen Ritzels kann neben dem Verzahnungsabschnitt des Hebelelementes in gleicher Höhe auf der linken Seite erfolgen, um ein zusätzliches Raumerfordernis innerhalb des Schlossgehäuses zu vermeiden.

Weitere Einzelheiten, Merkmale und Vorteile des Gegenstandes der Erfindung sind in den abhängigen Ansprüchen angegeben, und die folgende Beschreibung der zugehörigen Figuren zeigt bevorzugte Ausführungsbeispiele der Erfindung - die nur in einer beispielhaften Weise gezeigt sind -, die in Verbindung mit den anhängigen Figuren beschrieben werden, in denen:
- Figur 1: ein Ausführungsbeispiel des Schlosses mit einer Schließmechanik gemäß der vorliegenden Erfindung zeigt, wobei der Riegel in die erste Position verschoben ist;
- Figur 2: ein Schloss mit einer Schließmechanik zeigt, wobei der Riegel in die zweite Position verschoben ist, in der dieser in den Stulp zur Freigabe des Schlosses zurückgezogen ist und
- Figur 3: ein weiteres Ausführungsbeispiel des Schlosses gemäß der vorliegenden Erfindung mit einer Schließmechanik mit einem Ritzel zeigt.

In den Figuren 1 und 2 ist ein Ausführungsbeispiel des Schlosses 1 gemäß der vorliegenden Erfindung dargestellt. Das Schloss 1 umfasst ein Schlossgehäuse 2, das aus einem gebogenen Bandmaterial hergestellt ist. Der Teil des Schlossgehäuses 2, welcher die Vorderseite bildet und angrenzend an den Türrahmen angeordnet ist, wenn die Tür geschlossen ist, ist als ein Stulp 3 ausgebildet. Innerhalb des Schlossgehäuses 2 ist eine Schließmechanik mit einem Riegel 4 angeordnet, der in eine erste Position verschiebbar ist, in der der Riegel 4 aus dem Stulp zum Schließen des Schlosses 1 herausragt, siehe Figur 1. Um den Riegel 4 in horizontaler Richtung zu verschieben, umfasst die Schließmechanik ein Übertragungselement 5, das drehbar innerhalb einer Basisplatte 15 aufgenommen ist. Das Übertragungselement 5 ist zur Wechselwirkung mit einem Schießzylinder ausgeführt, welcher nicht gezeigt ist. Die Wirkverbindung zwischen dem Schloss 1 und dem Übertragungselement 5 weist ein Getriebeelement 6 auf, das in einer Bewegungsachse 7 beweglich ist, wobei die Bewegungsachse 7 zum Stulp 3 innerhalb des Schlossgehäuses 2 um einen Schrägungswinkel (α) angeschrägt angeordnet ist. Ferner umfasst die Schließmechanik ein Hebelelement 8, das zwischen dem Riegel 4 und dem Getriebeelement 6 wirkt und das um einen Schwenkbolzen 9a schwenkbar ist. Das Hebelelement 8 weist einen Verzahnungsabschnitt 9 zum Eingriff in das Getriebeelement 6 auf. Das Hebelelement 8 besitzt ferner einen Mitnehmerbolzen 10, welcher in eine Schlitzverbindungsgeometrie 11 eingreift, die innerhalb des Riegels 4 ausgebildet ist.

Die Wechselwirkung zwischen dem Übertragungselement 5 und dem Getriebeelement 6 umfasst ein Bolzenelement 12, welcher auf der Planfläche des Übertragungselementes 5 angeordnet ist und das mit Drehung des Übertragungselementes 5 mitrotiert. Der Mitnehmerbolzen 12 greift in eine Nutgeometrie 13 ein, die innerhalb des Getriebeelementes 6 ausgebildet ist. Folglich ist durch eine Rotation des Übertragungselementes 5 das Getriebeelement 6 entlang der Bewegungsachse 7 verschiebbar. Wenn das Übertragungselement 5 im Uhrzeigersinn gedreht wird, kann der Riegel 4 von der ersten Position, in der der Riegel 4 aus dem Stulp 3 herausragt, in die zweite Position verschoben werden, in der der Riegel 4 in den Stulp 3 zurückgezogen ist, siehe Figur 2.

Das Schlossgehäuse weist eine Rückwand 14 auf, die gegenüberliegend zum Stulp 3 angeordnet ist, wobei die Rückwand 14 als Teil des Schlossgehäuses 2 ausgebildet ist, und ein gebogenes Bandmaterial umfasst. Wenn der Riegel 4 wie in Figur 1 in die erste Position verschoben ist, in der der Riegel 4 aus dem Stulp 3 zum Verschließen des Schlosses 1 herausragt, ist das Getriebeelement 6 in Richtung zur Rückwand 14 verschoben. In dieser Position ist das Übertragungselement 5 näher an der Rückwand 14 angeordnet als das Getriebeelement 6. Dies ist die Folge der angeschrägten Bewegungsachse 7 um einen Schrägungswinkel α, in der das Getriebelement 6 verschiebbar ist. Ferner weist das Getriebeelement 6 eine Trapez-Kontur auf, die zu einer Raumeinsparung bei der Annäherung in Richtung zur Rückwand des Schlossgehäuses führt. Neben der Trapez-Kontur führt eine Dreiecks-Kontur oder jede weitere flache Rückseiten-Kontur zum gleichen Vorteil. Der Abstand X, der zwischen dem Übertragungselement 5 und der Rückwand 14 gemessen wird, beträgt ungefähr weniger als 3 mm gemäß des vorliegenden Ausführungsbeispiels. Das Ergebnis ist eine kleinere Größe des Schlossgehäuses 2 und das Schloss 1 kann kompakter ausgeführt werden.

Figur 3 zeigt ein weiteres Ausführungsbeispiel des Schlosses 1 gemäß der vorliegenden Erfindung. Die Schließmechanik, die innerhalb des Schlossgehäuses 2 aufgenommen ist, umfasst ein Übertragungselement 5, das innerhalb einer Basisplatte 15 aufgenommen ist. Das Übertragungselement 5 weist einen Mitnehmerbolzen 12 auf, der in eine Nutgeometrie 13 auf der Rückseite des Getriebeelementes 6 eingreift. Durch Drehung des Übertragungselementes 5 gegen den Uhrzeigersinn ist das Getriebeelement 6 entgegen der Rückwand 14 verschiebbar, welche als Teil des Schlossgehäuses ausgebildet ist. Die Zähne des Getriebeelementes 6 wirken mit einem Ritzel 16 zusammen, das im Uhrzeigersinn verdreht wird. Aufgrund der Wirkverbindung zwischen dem Ritzel 16 und dem Verzahnungsabschnitt 9 des Hebelelementes 8 führt das Hebelelement 8 eine Rotation entgegen dem Uhrzeigersinn aus. Folglich verschiebt sich der Riegel 4 von der ersten Position in die zweite Position, in der dieser in den Stulp 3 zur Freigabe des Schlosses 1 zurückgezogen ist. Aufgrund der Anordnung des Übertragungselementes 5 über dem Riegel 4 ist es wünschenswert, das Übertragungselement 5 entgegen dem Uhrzeigersinn zu verdrehen, um den Riegel 4 in eine in den Stulp 3 zurückgezogene Position zu überführen. Dieses Problem wird durch eine Schließmechanik gemäß dem obenstehend beschriebenen Ausführungsbeispiel gelöst.

Darüber hinaus ist das Getriebeelement 6 in der Bewegungsachse 7 innerhalb der Basisplatte 15 geführt. Folglich weisen die Komponenten, umfassend zumindest das Übertragungselement 5 und das Getriebeelement 6, eine kompakte Einheit wie ein Modul auf. Der Riegel 4 ist als einzeln montiertes Teil innerhalb des Schlossgehäuses 2 angeordnet, wobei gemäß eines weiteren Ausführungsbeispiels die Führung des Riegels 4 ebenfalls durch die Basisplatte 15 übernommen werden kann.

Die vorliegende Erfindung ist nicht auf das oben stehend beschriebene Ausführungsbeispiel begrenzt, das nur als Beispiel gezeigt ist und auf verschiedene Weise innerhalb des Schutzumfangs verändert werden kann, wie durch die anhängigen Ansprüche bestimmt ist. Folglich kann die Erfindung auch auf verschiedene Ausführungsbeispiele Anwendung finden, insbesondere betreffend das Design der Schließmechanik.

### Bezugszeichenliste

- 1: Schloss
- 2: Schossgehäuse
- 3: Stulp
- 4: Riegel
- 5: Übertragungselement
- 6: Getriebeelement
- 7: Bewegungsachse
- 8: Hebelelement
- 9: Verzahnungsabschnitt
- 9a: Schwenkbolzen
- 10: Mitnehmerbolzen
- 11: Schlitzverbindungsgeometrie
- 12: Mitnehmerbolzen
- 13: Nutgeometrie
- 14: Rückwand
- 15: Basisplatte
- 16: Ritzel

- X: Abstand in mm
- α: Schrägungswinkel

## Patentansprüche

1. Schloss (1) mit einem Schlossgehäuse (2), das einen Stulp (3) aufweist, wobei innerhalb des Schlossgehäuses (2) eine Schließmechanik mit einem Riegel (4) aufgenommen ist, welcher in eine erste Position verschiebbar ist, in der der Riegel (4) aus dem Stulp (3) zum Verschließen des Schlosses (1) hervorsteht und der in eine zweite Position verschiebbar ist, in der der Riegel (4) in den Stulp (3) zur Freigabe des Schlosses (1) zurückziehbar ist, wobei die Schließmechanik ein Übertragungselement (5) umfasst, das drehbar innerhalb des Schlossgehäuses (2) aufgenommen ist und das zur Wechselwirkung mit dem Riegel (4) zur Bewegung des Riegels (4) zumindest zwischen der ersten und der zweiten Position ausgebildet ist, wobei die Wechselwirkung zwischen dem Riegel (4) und dem Übertragungselement (5) zumindest ein Getriebeelement (6) umfasst, das sich in einer Bewegungsachse (7) erstreckt, **dadurch gekennzeichnet, dass** die Bewegungsachse (7) zum Stulp (3) angeschrägt verläuft, und einen Schrägungswinkel (α) von 10° bis 80° aufweist, wobei das Getriebeelement (6) zur Platzeinsparung in Richtung der Rückseite des Schlossgehäuses (2) geometrisch angepasst ist.

2. Schloss (1) nach Anspruch 1,
**dadurch gekennzeichnet,**
**dass** der Schrägungswinkel (α) zwischen dem Stulp (3) und der Bewegungsachse (7) des Getriebeelementes (6) 30° bis 60° und bevorzugt 45° aufweist.

3. Schloss (1) nach Anspruch 1 oder 2,
**dadurch gekennzeichnet,**
**dass** die Wechselwirkung zwischen dem Riegel (4) und dem Übertragungselement (5) zumindest ein Hebelelement (8) umfasst, das zwischen dem Getriebeelement (6) und dem Riegel (4) angeordnet ist.

4. Schloss (1) nach Anspruch 3,
**dadurch gekennzeichnet,**
**dass** das Hebelelement (8) einen Verzahnungsabschnitt (9) zum Eingriff in das Getriebeelement (6) aufweist und wobei das Hebelelement (8) einen Mitnehmerbolzen (10) zum Eingriff in eine Schlitzverbindungsgeometrie (11) aufweist, die innerhalb des Riegels (4) ausgebildet ist.

5. Schloss (1) nach einem der vorgenannten Ansprüche,
**dadurch gekennzeichnet,**
**dass** das Übertragungselement (5) einen Mitnehmerbolzen (12) und das Getriebeelement (6) eine Nutgeometrie (13) aufweist, wobei der Mitnehmerbolzen (12) in die Nutgeometrie (13) eingreift, um das Getriebeelement (6) in der Bewegungsachse (7) durch Rotation des Übertragungselementes (5) zu verschieben.

6. Schloss (1) nach einem der vorgenannten Ansprüche,
**dadurch gekennzeichnet,**
**dass** die Rückseite des Schlossgehäuses (2) eine Rückwand (14) aufweist, die gegenüberliegend zum Stulp (3) angeordnet ist, wobei die Rückwand (14) als Einzelteil oder als Teil des Schlossgehäuses (2) ausgebildet ist, das ein gebogenes Bandmaterial umfasst.

7. Schloss (1) nach Anspruch 6,
**dadurch gekennzeichnet,**
**dass** das Getriebeelement (6) in Richtung zur Rückwand (14) verschoben ist, wenn der Riegel (4) in die erste Position verschoben ist, in der der Riegel (4) aus dem Stulp (3) zum Verschließen des Schlosses (1) herausragt.

8. Schloss (1) nach einem der vorgenannten Ansprüche,
**dadurch gekennzeichnet,**
**dass** das Übertragungselement (5) näher an der Rückwand (14) angeordnet ist als das Getriebeelement (6) in der ersten Position.

9. Schloss (1) nach einem der vorgenannten Ansprüche,
**dadurch gekennzeichnet,**
**dass** das Übertragungselement (5) und das Getriebeelement (6) innerhalb einer Basisplatte (15) aufgenommen sind, wobei ferner der Riegel (4) innerhalb der Basisplatte (15) aufgenommen ist, um ein SchließmechanikModul zu bilden.

10. Schloss (1) nach einem der Ansprüche 3 bis 9,
**dadurch gekennzeichnet,**
**dass** ein Ritzel (16) zwischen dem Getriebeelement (6) und dem Hebelelement (8) angeordnet ist.

11. Schloss (1) nach Anspruch 10,
**dadurch gekennzeichnet,**
**dass** das Ritzel (16) drehbar innerhalb des Schlossgehäuses (2) montiert ist und dazu geeignet ist, die Drehbewegung des Übertragungselementes (5) während der Verschiebung des Riegels (4) zwischen der ersten und der zweiten Position umzukehren.

## Claims

1. A lock (1) with a lock housing (2) that has a cover plate (3), wherein within the lock housing (2) a locking mechanism with a locking bar (4) is accommodated, which locking bar (4) can be displaced into a first position in which the locking bar (4) protrudes from the cover plate (3) for locking the lock (1), and which can be displaced into a second position in which the locking bar (4) can be retracted into the cover plate (3) for unlocking the lock (1), wherein the locking mechanism comprises a transmission element (5) which is rotatably accommodated within the lock housing (2) and which is designed for interaction with the locking bar (4) for moving the locking bar (4) at least between the first and the second position, wherein the interaction between the locking bar (4) and the transmission element (5) comprises at least one gear element (6) that extends in a movement axis (7),
**characterized in**
**that** the movement axis (7) runs at an angle relative to the cover plate (3) and has a helix angle (α) of 10° to 80°, wherein the gear element (6) is geometrically adapted for saving space toward the rear side of the lock housing (2).

2. The lock (1) according to claim 1,
**characterized in**
**that** the helix angle (α) between the cover plate (3) and the movement axis (7) of the gear element (6) ranges from 30° to 60° and preferably is 45°.

3. The lock (1) according to claim 1 or claim 2,
**characterized in**
**that** the interaction between the locking bar (4) and the transmission element (5) comprises at least one lever element (8) that is arranged between the gear element (6) and the locking bar (4).

4. The lock (1) according to claim 3,
**characterized in**
**that** the lever element (8) has a gearing section (9) for engaging with the gear element (6), and wherein the lever element (8) has a driving pin (10) for engaging with a slotted connection geometry (11) that is formed within the locking bar (4).

5. The lock (1) according to any one of the preceding claims,
**characterized in**
**that** the transmission element (5) has a driving pin (12) and the gear element (6) has a groove geometry (13), wherein the driving pin (12) engages with the groove geometry (13) so as to displace the gear element (6) in the moving axis (7) by rotating the transmission element (5).

6. The lock (1) according to any one of the preceding claims,
**characterized in**
**that** the rear side of the lock housing (2) has a rear wall (14) that is arranged opposite to the cover plate (3), wherein the rear wall (14) is formed as an individual part or as part of the lock housing (2) which comprises bent strip material.

7. The lock (1) according to claim 6,
**characterized in**
**that** the gear element (6) is displaced toward the rear wall (14) when the locking bar (4) is displaced into the first position in which the locking bar (4) protrudes from the cover plate (3) for locking the lock (1).

8. The lock (1) according to any one of the preceding claims,
**characterized in**
**that** the transmission element (5) is arranged closer to the rear wall (14) than the gear element (6) in the first position.

9. The lock (1) according to any one of the preceding claims,
**characterized in**
**that** the transmission element (5) and the gear element (6) are accommodated within a base plate (15), wherein, furthermore, the locking bar (4) is accommodated within the base plate (15) so as to form a locking mechanism module.

10. The lock (1) according to any one of the claims 3 to 9,
**characterized in**
**that** a sprocket (16) is arranged between the gear element (6) and the lever element (8).

11. The lock (1) according to claim 10,
**characterized in**
**that** the sprocket (16) is rotatably mounted within the lock housing (2) and is suitable for reversing the rotational movement of the transmission element (5) during the displacement of the locking bar (4) between the first and the second position.

## Revendications

1. Verrou (1) comportant un logement de verrou (2), qui présente une couronne (3), dans lequel à l'intérieur du logement de verrou (2) est renfermée une mécanique de fermeture comportant un pêne (4), qui peut être coulissé dans une première position, dans laquelle le pêne (4) dépasse hors de la couronne (3) afin de fermer le verrou (1), et qui peut être coulissé dans une deuxième position, dans laquelle le pêne (4) peut être rétracté dans la couronne (3) afin de débloquer le verrou (1), dans lequel la mécanique de fermeture comprend un élément de transmission (5), qui est renfermé rotativement à l'intérieur du logement de verrou (2) et qui est conçu afin d'interagir avec le verrou (4) pour déplacer le pêne (4) au moins entre la première et la deuxième position, dans lequel l'interaction entre le pêne (4) et l'élément de transmission (5) comprend au moins un élément d'engrenage (6), qui s'étend dans un axe de mouvement (7),
**caractérisé en ce que**
l'axe de mouvement (7) a un cours biseauté par rapport à la couronne (3), et présente un angle de biseau (α) de 10° à 80°, dans lequel l'élément d'engrenage (6) est adapté géométriquement à des fins d'économie de place dans la direction du côté arrière du logement de verrou (2).

2. Verrou (1) selon la revendication 1,
**caractérisé en ce que**
l'angle de biseau (α) entre la couronne (3) et l'axe de mouvement (7) de l'élément d'engrenage (6) présente 30° à 60° et de préférence 45°.

3. Verrou (1) selon les revendications 1 ou 2,
**caractérisé en ce que**
l'interaction entre le pêne (4) et l'élément de transmission (5) comprend au moins un élément de levier (8), qui est disposé entre l'élément d'engrenage(6) et le pêne (4).

4. Verrou (1) selon la revendication 3,
**caractérisé en ce que**
l'élément de levier (8) présente une portion de denture (9) pour venir en prise dans l'élément d'engrenage (6) et dans lequel l'élément de levier (8) présente une goupille d'entraînement (10) pour venir en prise dans une géométrie de liaison à fente (11), qui est réalisée à l'intérieur du pêne (4).

5. Verrou (1) selon une des revendications précédentes,
**caractérisé en ce que**
l'élément de transmission (5) présente une goupille d'entraînement (12) et l'élément d'engrenage (6) présente une géométrie de rainure (13), dans lequel la goupille d'entraînement (12) vient en prise dans la géométrie de rainure (13), afin de coulisser l'élément d'engrenage (6) dans l'axe de mouvement (7) par rotation de l'élément de transmission (5).

6. Verrou (1) selon une des revendications précédentes,
**caractérisé en ce que**
le côté arrière du logement de verrou (2) présente une paroi arrière (14), qui est disposée en vis-à-vis de la couronne (3), dans lequel la paroi arrière (14) est conçue comme une pièce individuelle ou comme une pièce du logement de verrou (2), qui comprend un matériau de bande cintré.

7. Verrou (1) selon la revendication 6,
**caractérisé en ce que**
l'élément d'engrenage (6) est coulissé dans la direction de la paroi arrière (14), quand le pêne (4) est coulissé dans la première position, dans laquelle le pêne (4) saille hors de la couronne (3) afin d'obturer le verrou (1).

8. Verrou (1) selon une des revendications précédentes,
**caractérisé en ce que**
l'élément de transmission (5) est disposé plus près sur la paroi arrière (14) que l'élément d'engrenage (6) dans la première position.

9. Verrou (1) selon une des revendications précédentes,
**caractérisé en ce que**
l'élément de transmission (5) et l'élément d'engrenage (6) sont renfermés à l'intérieur d'une plaque de base (15), dans lequel en outre le pêne (4) est renfermé à l'intérieur de la plaque de base (15), afin de former un module de mécanique de fermeture.

10. Verrou (1) selon une des revendications 3 à 9,
**caractérisé en ce que**
un pignon (16) est disposé entre l'élément d'engrenage (6) et l'élément de levier (8).

11. Verrou (1) selon la revendication 10,
**caractérisé en ce que**
le pignon (16) est monté rotativement à l'intérieur du logement de verrou (2) et approprié afin d'inverser le mouvement de rotation de l'élément de transmission (5) pendant le coulissement du pêne (4) entre la première et la deuxième position.
